# FASCICULE DE BREVET EUROPEEN

(11) **EP 0 574 333 B1**
(45) Date de publication et mention de la délivrance du brevet: **15.05.1996**
(21) Numéro de dépôt: 93420229.2
(22) Date de dépôt: 08.06.1993
(51) Int. Cl.: A61H 23/04

(54) **Dispositif de massage par application de pressions alternées, comprenant des chambres gonflables**
Gerät mit aufblasbaren Hohlkammern zur intermittierenden Kompressionsmassage
Massage device with inflatable chambers for applying alternating pressure

(30) Priorité: 10.06.1992 FR 9207217
(43) Date de publication de la demande: 15.12.1993
(73) Titulaire: O.E.R.E.C. S.a.r.L., 03300 Cusset (FR)
(72) Inventeur: Aparin, Evgueny Lazarevitch, Moscou 123458 (RU); Beloukov, Anatoly Anatolievitch, Moscou 119517 (RU); Zazulov, Victor Ivanovitch, Moscou 125015 (RU); Potiomkin, Setguey Vladimirovitch, Moscou 109652 (RU)
(74) Mandataire: Chanet, Jacques

(56) Documents cités:
- EP-A- 0 026 799
- GB-A- 2 149 655
- US-A- 3 885 554
- US-A- 4 225 989
- US-A- 5 109 832

## Description

La présente invention est du domaine du traitement du corps par massage, et elle a pour objet un dispositif de massage procédant par application de pressions alternées sur certaines parties du corps des patients.

On connait, notamment par une publication US-A-4.225.989 (CORBETT et Al.), un dispositif de massage du genre de dispositif comportant une pluralité de chambres gonflables alternativement, une source de fluide sous pression et un organe fluidique pourvu de deux orifices de contrôle, de deux orifices de sortie et d'un orifice d'alimentation relié à la dite source. Dans ce dispositif, en forme de matelas, les deux sorties de l'organe fluidique alimentent chacune respectivement des chambres de rang pair et des chambres de rang impair qui sont gonflées et dégonflées à contretemps les unes des autres, et il est remarquable qu'aucune des chambres gonflables n'est reliée à un orifice de contrôle de l'organe fluidique.

Le but de la présente invention est d'accroître l'efficacité du massage par élargissement du spectre des fréquences des alternances de gonflage des dites chambres qui agissent sur le corps du patient, et de produire un effet ondulatoire dans les phases de gonflement et de dégonflement des différentes chambres.

Selon la présente invention un dispositif du genre sus-défini comportant au moins un organe fluidique complémentaire similaire au premier, dont l'orifice d'alimentation est relié à ladite source de fluide, lesdites chambres gonflables étant des conduits, un orifice de sortie du premier organe fluidique étant relié à l'une des extrémités de chambres gonflables de rang impair dont l'autre extrémité est reliée à un orifice de contrôle du dit organe fluidique complémentaire dont les orifices de sortie sont reliés à l'une des extrémités de chambres gonflables de rang pair dont l'autre extrémité est reliée à un orifice de contrôle du dit premier organe fluidique.

La présente invention sera mieux comprise, et des détails en relevant apparaîtront, à la description d'un exemple schématique, en relation avec les figures de la planche annexée dans laquelle:
- la fig.1 est un schéma illustratif de l'organisation d'un dispositif de massage conforme à l'invention, et
- la fig.2 est un diagramme "pressions/temps" illustrant le fonctionnement du dispositif de la figure précédente.

Sur la fig.1, un dispositif de massage conforme à l'invention comporte une pluralité 14 de chambres 15,17, dites de rang pair, et 16,18, dites de rang impair, une source 13 de fluide sous pression, un premier organe fluidique 1 et un organe fluidique complémentaire 7 similaire au premier, pourvus chacun d'un orifice d'alimentation, respectivement 2 et 8, reliés à la source 13 de fluide sous pression, pourvus chacun de deux orifices de controle, respectivement 5,6 et 11,12, et pourvus chacun de deux orifices de sortie, respectivement 3,4 et 9,10.

Les chambres gonflables 15 à 18 sont des conduits, en ce sens qu'elles sont pourvues d'un orifice d'entrée et d'un orifice de sortie; dans le cas représenté ces chambres ont une forme allongée avec l'entrée ou la sortie à chaque extrémité.

Les orifices de sortie 3,4 du premier organe fluidique 1 sont reliés respectivement à l'une des extrémités des chambres gonflables de rang impair 15,17 dont les autres extrémités sont reliées à un orifice de contrôle 11,12 de l'élément fluidique complémentaire 7 dont les orifices 9,10 de sortie sont reliés chacun à l'une des extrémités des chambres gonflables de rang pair 16,18 dont les autres extrémités sont reliées chacune à un orifice de contrôle 5,6 du premier organe fluidique 1.

On remarquera sur la figure que deux chambres gonflables alimentées par le même orifice de sortie sont séparées par trois chambres recevant chacune son alimentation d'un orifice de sortie différent de celui des deux autres, ou encore, et de manière plus générale, qu'une alimentation commune des chambres est reproduite toutes les N chambres, N étant égal aux nombres de sorties des organes fluidiques. C'est ce pas d'alternance qui est illustré sur la figure suivante. On notera cependant que l'invention n'est pas limitée aux nombres de chambres ou d'organes fluidiques ci-dessus décrits et représentés, mais qu'elle s'étend à tout dispositif du genre dans lequel un organe fluidique applique une pression de sortie à un nombre quelconque de chambres qui elles-mêmes applique ladite pression aux orifices de contrôle d'un autre organe fluidique dont la sortie est appliquée à un autre groupe de chambres, et ainsi de suite, jusqu'à revenir au premier organe fluidique. On notera aussi que l'ordre de mise sous pression des chambres , de même que leur disposition relative, est déterminé par l'effet de massage recherché.

Sur la Fig.2 on a porté en Ordonnées l'état de pression ou d'absence de pression à chacun des orifices de sortie 4,9,3,10 des organes fluidiques, et en Abcisses le temps ;

Le dispositif fonctionne de la manière suivante : au cours de la transmission du fluide de la source de fluide sous pression 13 aux conduits 2 et 8 d'alimentation des éléments fluidiques 1 et 7, l'un des orifices de sortie 3,4,9 ou 10 se trouve sous pression. Par exemple, la pression apparaît dans le conduit de sortie 4 de l'élément fluidique 1. Cette pression est appliquée aux chambres 17 et elle les fait gonfler. En passant par les chambres 17 le fluide applique sa pression au conduit 12 de gestion de l'élément fluidique 7 ce qui fait le fluide d'alimentation de cet élément se diriger vers le conduit de sortie 9 où cette pression est aussi appliquée. Cette pression s'est exercée dans le conduit 9 un certain temps t plus tard que dans le conduit 4 ce qui est conditionné par la distance que le signal doit couvrir en passant par les chambres gonflables du dispositif de massage 14 et par les conduits de communication (voir le cyclogramme).

La pression du conduit 9 est appliquée aux chambres 16 en les faisant gonfler. En passant par les chambres 16 le fluide applique sa pression au conduit 6 de gestion de l'élément fluidique 1 ce qui fait dévier le flux d'alimentation vers le conduit de sortie 3 au lieu de celui 4, en appliquant sa pression dans le conduit de sortie 3. Par conséquent, il n'y a plus de pression dans le conduit 4 et, naturellement, dans les chambres 16. La pression dans le conduit 3 s'est exercée un temps t plus tard que dans le conduit 9. La pression du conduit 3 est appliquée aux chambres 15 en les faisant gonfler. En passant par les chambres 15 le fluide applique sa pression au conduit 11 de gestion de l'élément fluidique 7 c qui fait dévier le courant d'alimentation vers le conduit 10 au lieu de celui 9, en appliquant sa pression au conduit de sortie 10. Comme résultat il n'y a plus de pression dans le conduit 9 et, par conséquent, dans les chambres 16. La pression dans le conduit 10 s'est aussi exercée un temps t plus tard que dans le conduit 3.

La pression du conduit 10 est appliquée aux chambres 18 en les faisant gonfler. En passant par les chambres 18 le fluide applique sa pression au conduit 5 de gestion de l'élément fluidique 1, ce qui fait dévier le courant d'alimentation vers le conduit de sortie 4 au lieu de celui 3, en appliquant sa pression au conduit 4. Il est clair qu'il n'y a plus de pression dans le conduit 3 et, par conséquent, dans les chambres 15. La pression s'est exercée dans le conduit 4 un temps t plus tard que dans le conduit 10. La pression du conduit 4 est de nouveau appliquée aux chambres 17 en les faisant gonfler. En passant par les chambres 17 le fluide applique sa pression au conduit 12 de l'élément fluidique 7 ce qui fait dévier le courant d'alimentation vers le conduit de sortie 9 au lieu de celui 10, comme c'était avant, en appliquant sa pression au conduit 9. Fait cela, plus de pression dans le conduit 10 et dans les chambres 18. Ultérieurement ce cycle de fonctionnement du dispositif est renouvelé. De cette façon-là, dans les chambres du dispositif de massage des impulsions successives se sont opérées avec un décalage égal à t et avec une périodicité égale à T.

Comme on peut voir sur le cyclogramme $\text{T = 4} {\text{t}}_{̲}$. Dans le cas général $\text{T = 2 n} {\text{t}}_{̲}$, où n est le nombre d'éléments dans le schéma. Dans notre exemple n = 2. Il en résulte un effet de vagues successives, qui apparaît bien sur le diagramme, effet qui est tout à fait favorable au traitement du patient, par exemple pour activer la circulation des fluides corporels.

Les chambres gonflables peuvent être incorporées dans divers articles en contact plus ou moins direct avec le corps humain : matelas (en vue de constituer une table de massage), vêtements (combinaisons, bottes montantes, gilets) housses de sièges, notament de sièges de véhicules (voitures, avions). Les dispositifs de massage ainsi constitués seront particulièrement utiles pour apporter à leurs utilisateurs, soit une amélioration du confort dans les cas de station immobile de longue durée (pilotes au long cours, camionneurs), soit un effet thérapeutique (massages musculaires ou circulatoires).

## Revendications

1. Dispositif de massage comportant, une pluralité (14) de chambres (15-18) gonflables alternativement, une source (13) de fluide sous pression et un organe fluidique (1) pourvu de deux orifices de contrôle (5,6), de deux orifices de sortie (3,4) et d'un orifice d'alimentation (2) relié à la dite source,
le dit dispositif comportant au moins un organe fluidique complémentaire (7) similaire au premier, dont l'orifice d'alimentation (8) est relié à la dite source (13) de fluide, et
les dites chambres gonflables étant des conduits, un orifice de sortie (3,4) du premier organe fluidique (1) étant relié à l'une des extrémités des chambres gonflables de rang impair (15,17) dont l'autre extrémité est reliée à un orifice de contrôle (11,12) du dit organe fluidique complémentaire (7) dont un orifice (9,10) de sortie est relié à l'une des extrémités de chambres gonflables de rang pair (16,18) dont l'autre extrémité est reliée à un orifice de contrôle (5,6) du dit premier organe fluidique (1),
d'où il résulte qu'est accrue l'efficacité du massage par élargissement du spectre des fréquences des alternances de gonflage des dites chambres qui agissent sur le corps du patient.

## Claims

1. Massage system comprising a plurality (14) of alternately inflatable chambers (15-18), a source (13) of pressurised fluid and a fluid device (1) providing two control openings (5,6), two exit openings (3,4) and a feed opening (2) connected to the said source, the said system further comprising at least one further fluid device (7) similar to the first, the supply opening (8) of which is connected to the said fluid source (13), and the said inflatable chambers being pipes, one exit opening (3,4) of the first fluid device (1) being connected to one end of the inflatable chambers of the odd row (15,17) the other end of which is connected to a control opening (11,12) of the said further fluid device (7), whose exit opening (9, 10) is connected to the end of the inflatable chambers of the even row (16,18) and the other end of which is connected to a control opening (5,6) of the said first fluid device, whereby the efficiency of the massage is increased by the spectrum of frequency of alternation of inflation of the said chambers which agitate the body of the patient.

## Patentansprüche

1. Massagevorrichtung, umfassend eine Mehrzahl (14) von alternativ aufblasbaren Kammern (15-18), eine Quelle (13) eines unter Druck stehenden Mediums und ein Strömungsorgan (1), das mit zwei Steueröffnungen (5, 6) versehen ist, zwei Austrittsöffnungen (3, 4) und einer Speiseöffnung (2), die an die Quelle angeschlossen ist, wobei die Vorrichtung wenigstens ein zusätzliches Strömungsorgan (7) aufweist, das dem ersten ähnlich ist, und dessen Speiseöffnung (8) an die Mediumquelle (13) angeschlossen ist, und
wobei die genannten aufblasbaren Kammern Leitungen sind, wobei eine Auslaßöffnung (3, 4) des ersten Strömungsorganes (1) an eine der beiden Enden der aufblasbaren Kammern ungerader Zahl (15, 17) anschließbar ist, und das andere Ende an eine Steueröffnung (11, 12) des genannten zusätzlichen Strömungsorganes (7) angeschlossen ist, dessen eine Auslaßöffnung (9, 10) an eines der Enden der aufblasbaren Kammern gerader Zahl (16, 18) angeschlossen ist und dessen anderes Ende an eine Steueröffnung (5, 6) des ersten Strömungsorganes (1) angeschlossen ist,
so daß die Wirksamkeit der Massage durch Vergrößerung des Spektrums der Frequenzen des Wechsels der Aufblähungen der genannten Kammern erreicht wird, die auf den Körper des Patienten einwirken.
